# EUROPÄISCHE PATENTSCHRIFT

(11) **EP 3 613 104 B1**
(45) Veröffentlichungstag und Bekanntmachung des Hinweises auf die Patenterteilung: **29.05.2024**
(21) Anmeldenummer: 18716638.4
(22) Anmeldetag: 17.04.2018
(51) Int. Cl.: H01R 4/64, H01R 4/66, H01R 11/12, H01R 13/631, H01R 13/52, H01R 4/30

(54) **ERDUNGSKONTAKT**
EARTHING CONTACT
CONTACT DE MISE À LA TERRE

(30) Priorität: 18.04.2017 EP 17166858
(43) Veröffentlichungstag der Anmeldung: 26.02.2020
(73) Patentinhaber: Hilti Aktiengesellschaft, 9494 Schaan (LI)
(72) Erfinder: FOSER, Thomas, 9496 Balzers (LI)
(74) Vertreter: Hilti Aktiengesellschaft Corporate Intellectual Property
(86) Internationale Anmeldenummer: PCT/EP2018/059714
(87) Internationale Veröffentlichungsnummer: WO 2018/192899

(56) Entgegenhaltungen:
- EP-A2- 2 451 012
- EP-A2- 2 451 012
- DE-T2-602005 005 860
- DE-T2-602005 005 860
- DE-U1-202015 106 468
- DE-U1-202015 106 468

## Beschreibung

Die Erfindung betrifft einen Erdungskontakt zur elektrischen Kontaktierung eines Erdungskabels mit einem eine elektrisch leitende Bauteiloberfläche aufweisenden Bauteil.

Aus EP 2 451 012 A2, DE 60 2005 005860 T2 und DE 20 2015 106468 U1 sind Erdungskontakte bekannt, die eine erste Kontaktfläche für eine Auflage auf der Bauteiloberfläche, eine zweite Kontaktfläche für einen Anschluss eines Erdungskabels und einen Durchgang für ein Befestigungselement aufweisen, mittels dessen die Erdungskontakte an dem Bauteil befestigt sind. Für den gewünschten elektrischen Kontakt ist eine flächige Auflage der ersten Kontaktfläche auf der Bauteiloberfläche zu gewährleisten. Die Anforderungen an die Genauigkeit bei der Befestigung sind daher besonders hoch.

Es ist eine Aufgabe der Erfindung, eine flächige Auflage der ersten Kontaktfläche auf der Bauteiloberfläche auch bei wenig genauer Befestigung zu gewährleisten.

Die Aufgabe ist gelöst bei einem Erdungskontakt zur elektrischen Kontaktierung eines Erdungskabels mit einem eine elektrisch leitende Bauteiloberfläche aufweisenden Bauteil, mit einer elektrisch leitenden Kontaktplatte und einem Befestigungselement, wobei die Kontaktplatte eine erste Kontaktfläche für eine flächige Auflage der Kontaktplatte auf der Bauteiloberfläche, eine zweite Kontaktfläche für eine Anlage eines Erdungskabels an der Kontaktplatte und einen Durchgang für das Befestigungselement aufweist, wobei das Befestigungselement einen Befestigungsabschnitt für eine Befestigung des Befestigungselements in dem Bauteil, ein Andruckelement für ein Andrücken der Kontaktplatte an die Bauteiloberfläche und einen Halteabschnitt für eine Anordnung in dem Durchgang der Kontaktplatte, wenn das Andruckelement die Kontaktplatte an die Bauteiloberfläche andrückt, aufweist, wobei der Durchgang als kreiszylindrische Bohrung mit einem Bohrungsdurchmesser und einer Bohrungslänge ausgebildet ist, wobei der Halteabschnitt als kreiszylindrischer Schaftabschnitt mit einem Schaftdurchmesser ausgebildet ist, und wobei das Verhältnis aus der Differenz des Bohrungsdurchmessers und des Schaftdurchmessers einerseits und der Bohrungslänge andererseits mindestens 0,05 beträgt, so dass die erste Kontaktfläche gegenüber dem Befestigungsabschnitt um einen Kippwinkel von mindestens 6° verkippbar ist, wenn der Halteabschnitt in dem Durchgang angeordnet ist. Dadurch ist eine flächige Auflage der ersten Kontaktfläche auf der Bauteiloberfläche auch dann gewährleistet, wenn das Befestigungselement mit einem Winkel von bis zu 3° schräg zu einer Flächennormalen der Bauteiloberfläche an dem Bauteil befestigt wird. Bevorzugt ist die erste Kontaktfläche gegenüber dem Befestigungsabschnitt um einen Kippwinkel von mindestens 10°, besonders bevorzugt von mindestens 20°, verkippbar. Dadurch ist eine flächige Auflage der ersten Kontaktfläche auf der Bauteiloberfläche auch dann gewährleistet, wenn das Befestigungselement mit einem Winkel von bis zu 5° beziehungsweise bis zu 10° schräg zu einer Flächennormalen der Bauteiloberfläche an dem Bauteil befestigt wird.

Gemäß einer vorteilhaften Ausführungsform ist der Halteabschnitt starr mit dem Befestigungsabschnitt verbunden. Gemäß einer ebenfalls vorteilhaften Ausführungsform ist die erste Kontaktfläche starr mit dem Durchgang verbunden.

Vorteilhaft beträgt das Verhältnis aus der Differenz des Bohrungsdurchmessers und des Schaftdurchmessers einerseits und der Bohrungslänge andererseits mindestens 0,1, besonders bevorzugt mindestens 0,2. Dadurch ist sichergestellt, dass die erste Kontaktfläche gegenüber dem Befestigungsabschnitt ausreichend verkippbar ist.

Gemäß einer vorteilhaften Ausführungsform ist das Andruckelement starr mit dem Halteabschnitt verbunden. Bevorzugt ist das Andruckelement als Anschlagschulter an dem Halteabschnitt ausgebildet. Dies vereinfacht die Bauweise des Erdungskontakts.

Gemäß einer vorteilhaften Ausführungsform weist der Erdungskontakt eine Dichtscheibe auf, welche zwischen dem Andruckelement und der Kontaktplatte angeordnet ist. Dadurch ist eine Abdichtung des Befestigungsabschnitts des Befestigungselements gegenüber einer unter Umständen korrosiven Umgebung sichergestellt.

Gemäß einer vorteilhaften Ausführungsform weist das Befestigungselement einen Fixierungsabschnitt für eine Fixierung des Erdungskabels an der zweiten Kontaktfläche auf. Bevorzugt ist der Befestigungsabschnitt als Bolzenabschnitt für ein Eintreiben in ein Bohrloch des Bauteils ausgebildet. Besonders bevorzugt weist der Bolzenabschnitt ein insbesondere selbstformendes Gewinde für ein Einschrauben in das Bohrloch auf.

Ausführungsbeispiele der Erfindung werden nun nachfolgend anhand der Zeichnung beschrieben. Diese soll die Ausführungsbeispiele nicht notwendigerweise maßstäblich darstellen, vielmehr ist die Zeichnung, wo zur Erläuterung dienlich, in schematischer und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von der allgemeinen Idee der Erfindung abzuweichen. Die in der Beschreibung, in der Zeichnung sowie in den Ansprüchen offenbarten Merkmale der Erfindung können sowohl einzeln als auch in beliebiger Kombination für die Weiterbildung der Erfindung wesentlich sein. Zudem fallen in den Rahmen der Erfindung alle Kombinationen aus zumindest zwei der in der Beschreibung, der Zeichnung und/oder den Ansprüchen offenbarten Merkmale. Die allgemeine Idee der Erfindung ist nicht beschränkt auf die exakte Form oder das Detail der im Folgenden gezeigten und beschriebenen bevorzugten Ausführungsformen. Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsbeispiele sowie anhand der Zeichnung; diese zeigt in:
Fig. 1 einen Erdungskontakt.

In Fig. 1 ist ein Erdungskontakt 1 zur elektrischen Kontaktierung eines Erdungskabels 2 mit einem eine elektrisch leitende Bauteiloberfläche 4 aufweisenden Bauteil 3 dargestellt. Der Erdungskontakt 1 umfasst eine elektrisch leitende Kontaktplatte 5 mit einer ersten Kontaktfläche 6 für eine flächige Auflage der Kontaktplatte 5 auf der Bauteiloberfläche 4 und einer zweiten Kontaktfläche 7 für eine Anlage des Erdungskabels 2 an der Kontaktplatte 5. Das Erdungskabel 2 weist hierzu einen Kabelschuh 8 auf. Der Erdungskontakt 1 umfasst weiterhin ein Befestigungselement 9 mit einem Befestigungsabschnitt 10 für eine Befestigung des Befestigungselements 9 in dem Bauteil 3, einem als Anschlagschulter ausgebildeten Andruckelement 11, welches die Kontaktplatte 5 an die Bauteiloberfläche 4 andrückt, und einem Halteabschnitt 12, welcher in einem Durchgang 13 der Kontaktplatte 5 angeordnet ist. Das Erdungskabel 2 hat einen Leiterquerschnitt von 50 mm² oder mehr, beispielsweise 95 mm². Die erste Kontaktfläche 6 hat einen Flächeninhalt von 250 mm² oder mehr, beispielsweise 400 mm². Die erste Kontaktfläche 6 und/oder die zweite Kontaktfläche 7 sind verzinkt, beispielsweise feuerverzinkt.

Der Befestigungsabschnitt 10 ist als Bolzenabschnitt für ein Eintreiben in ein Bohrloch 17 des Bauteils 3 ausgebildet. Der Befestigungsabschnitt 10 weist ein selbstformendes Gewinde 18 für ein Einschrauben in das Bohrloch 17 auf. Bei nicht gezeigten Ausführungsbeispielen ist der Befestigungsabschnitt als stumpfer Setzbolzen ohne Gewindeabschnitt für ein lineares Eintreiben in das Bohrloch ausgebildet oder weist eine Schraubenspitze oder eine Nagelspitze für ein direktes Eintreiben in das Bauteil ohne Bohrloch auf. Das Befestigungselement 9 weist weiterhin einen Fixierungsabschnitt 14 für eine Fixierung des Erdungskabels 2 an der zweiten Kontaktfläche 7 auf. Der Fixierungsabschnitt 14 ist hierzu mit einem Außengewinde 15 versehen, auf welches eine Schraubenmutter 16 aufgeschraubt ist, welche den Kabelschuh 8 des Erdungskabels 2 gegen die zweite Kontaktfläche 7 drückt.

Der Erdungskontakt 1 weist weiterhin eine Dichtscheibe auf, welche zwischen dem Andruckelement 11 und der Kontaktplatte 5 angeordnet ist. Zur Abdichtung des Befestigungsabschnitts 10 des Befestigungselements 9 gegenüber einer Umgebung umfasst die Dichtscheibe einen inneren Dichtring 19 aus einem elastischen Material und eine Abdeckscheibe 20 aus einem starren Material, beispielsweise einem Metall oder einer Legierung wie Stahl. Der innere Dichtring 19, die Abdeckscheibe 20, die Dichtscheibe und/oder das Andruckelement 11 sind in einer dafür vorgesehenen Ausnehmung 21 der Kontaktplatte 5 aufgenommen. Der Erdungskontakt 1 weist weiterhin einen äusseren Dichtring 22 auf, welcher derart zwischen der Kontaktplatte 5 und dem Bauteil 3 angeordnet ist, dass die erste Kontaktfläche 6 gegenüber der Umgebung abgedichtet ist. Der elektrische Kontakt zwischen der ersten Kontaktfläche 6 und der Bauteiloberfläche 4 ist somit einerseits durch den inneren Dichtring 19 und andererseits durch den äusseren Dichtring 22 vor einer unter Umständen korrosiven Wirkung der Umgebung geschützt.

Das Befestigungselement 9 ist einstückig aus einem Metall oder einer Legierung wie Stahl gefertigt, so dass der Fixierungsabschnitt 14, das Andruckelement 11, der Halteabschnitt 12 und der Befestigungsabschnitt 10 starr miteinander verbunden sind. Ebenso ist die Kontaktplatte 5 einstückig aus einem Metall wie Kupfer oder einer Legierung wie Stahl gefertigt, so dass die erste Kontaktfläche 6, die zweite Kontaktfläche 7 und der Durchgang 13 starr miteinander verbunden sind.

Der Durchgang 13 ist als kreiszylindrische Bohrung mit einem Bohrungsdurchmesser von 6,0 mm und einer Bohrungslänge von 2,0 mm, was der Dicke der Kontaktplatte 5 im Bereich des Durchgangs 13 gleichkommt, ausgebildet. Der Halteabschnitt 12 ist als kreiszylindrischer Schaftabschnitt mit einem Schaftdurchmesser von 5,6 mm ausgebildet. Das Verhältnis aus der Differenz des Bohrungsdurchmessers und des Schaftdurchmessers, nämlich 0,4 mm, und der Bohrungslänge, nämlich 2,0 mm, beträgt 0,2. Dadurch ist die erste Kontaktfläche 6 gegenüber dem Befestigungsabschnitt 10 um einen Kippwinkel von etwa 11,3° in jeder Richtung, also insgesamt um einen Kippwinkel von etwa 22,6° verkippbar. Um sicherzustellen, dass die erste Kontaktfläche 6 flächig an der Bauteiloberfläche 4 aufliegt, reicht es also aus, wenn das Befestigungselement 9 unter einem Winkel von 90°-11,3°=78,7° oder mehr zur Bauteiloberfläche 4 an dem Bauteil 3 befestigt wird.

## Patentansprüche

1. Erdungskontakt (1) zur elektrischen Kontaktierung eines Erdungskabels (2) mit einem eine elektrisch leitende Bauteiloberfläche (4) aufweisenden Bauteil (3), mit einer elektrisch leitenden Kontaktplatte (5) und einem Befestigungselement (9), wobei die Kontaktplatte (5) eine erste Kontaktfläche (6) für eine flächige Auflage der Kontaktplatte (5) auf der Bauteiloberfläche (4), eine zweite Kontaktfläche (7) für eine Anlage eines Erdungskabels (2) an der Kontaktplatte (5) und einen Durchgang (13) für das Befestigungselement (9) aufweist, wobei das Befestigungselement (9) einen Befestigungsabschnitt (10) für eine Befestigung des Befestigungselements (9) in dem Bauteil (3), ein Andruckelement (11) für ein Andrücken der Kontaktplatte (5) an die Bauteiloberfläche (4) und einen Halteabschnitt (12) für eine Anordnung in dem Durchgang (13) der Kontaktplatte (5), wenn das Andruckelement (11) die Kontaktplatte (5) an die Bauteiloberfläche (4) andrückt, aufweist, wobei der Durchgang (13) als kreiszylindrische Bohrung mit einem Bohrungsdurchmesser und einer Bohrungslänge ausgebildet ist, und wobei der Halteabschnitt (12) als kreiszylindrischer Schaftabschnitt mit einem Schaftdurchmesser ausgebildet ist, **dadurch gekennzeichnet, dass** das Verhältnis aus der Differenz des Bohrungsdurchmessers und des Schaftdurchmessers einerseits und der Bohrungslänge andererseits mindestens 0,05 beträgt, so dass die erste Kontaktfläche (6) gegenüber dem Befestigungsabschnitt (10) um einen Kippwinkel von mindestens 6° verkippbar ist, wenn der Halteabschnitt (12) in dem Durchgang (13) angeordnet ist.

2. Erdungskontakt nach Anspruch 1, wobei der Halteabschnitt (12) starr mit dem Befestigungsabschnitt (10) verbunden ist.

3. Erdungskontakt nach einem der vorhergehenden Ansprüche, wobei die erste Kontaktfläche (6) starr mit dem Durchgang (13) verbunden ist.

4. Erdungskontakt nach einem der vorhergehenden Ansprüche, wobei das Verhältnis aus der Differenz des Bohrungsdurchmessers und des Schaftdurchmessers einerseits und der Bohrungslänge andererseits mindestens 0,1 beträgt.

5. Erdungskontakt nach Anspruch 4, wobei das Verhältnis aus der Differenz des Bohrungsdurchmessers und des Schaftdurchmessers einerseits und der Bohrungslänge andererseits mindestens 0,2 beträgt.

6. Erdungskontakt nach einem der vorhergehenden Ansprüche, wobei das Andruckelement (11) starr mit dem Halteabschnitt (12) verbunden ist.

7. Erdungskontakt nach Anspruch 6, wobei das Andruckelement (11) als Anschlagschulter an dem Halteabschnitt (12) ausgebildet ist.

8. Erdungskontakt nach einem der vorhergehenden Ansprüche, weiterhin aufweisend eine Dichtscheibe (19, 20), welche zwischen dem Andruckelement (11) und der Kontaktplatte (5) angeordnet ist.

9. Erdungskontakt nach einem der vorhergehenden Ansprüche, wobei das Befestigungselement (9) einen Fixierungsabschnitt (14) für eine Fixierung des Erdungskabels (2) an der zweiten Kontaktfläche (7) aufweist.

10. Erdungskontakt nach einem der vorhergehenden Ansprüche, wobei der Befestigungsabschnitt (10) als Bolzenabschnitt für ein Eintreiben in ein Bohrloch des Bauteils (3) ausgebildet ist.

11. Erdungskontakt nach Anspruch 10, wobei der Bolzenabschnitt ein insbesondere selbstformendes Gewinde für ein Einschrauben in das Bohrloch aufweist.

## Claims

1. Earthing contact (1) for the electrical contacting of an earthing cable (2) with a component (3) that has an electrically conductive component surface (4), having an electrically conductive contact plate (5) and a fastening element (9), wherein the contact plate (5) has a first contact surface (6) for areal bearing contact of the contact plate (5) on the component surface (4), has a second contact surface (7) for bearing contact of an earthing cable (2) against the contact plate (5) and has a passage (13) for the fastening element (9), wherein the fastening element (9) has a fastening section (10) for fastening of the fastening element (9) in the component (3), has a pressing element (11) for pressing of the contact plate (5) against the component surface (4) and has a holding section (12) for arrangement in the passage (13) of the contact plate (5) when the pressing element (11) presses the contact plate (5) against the component surface (4), wherein the passage (13) is in the form of a circular-cylindrical bore with a bore diameter and a bore length, and wherein the holding section (12) is in the form of a circular-cylindrical shaft section with a shaft diameter, **characterized in that** the ratio of the difference between the bore diameter and the shaft diameter and the bore length is at least 0.05, so that the first contact surface (6) is tiltable through a tilting angle of at least 6° in relation to the fastening section (10) when the holding section (12) is arranged in the passage (13).

2. Earthing contact according to Claim 1, wherein the holding section (12) is connected rigidly to the fastening section (10).

3. Earthing contact according to either of the preceding claims, wherein the first contact surface (6) is connected rigidly to the passage (13).

4. Earthing contact according to one of the preceding claims, wherein the ratio of the difference between the bore diameter and the shaft diameter and the bore length is at least 0.1.

5. Earthing contact according to Claim 4, wherein the ratio of the difference between the bore diameter and the shaft diameter and the bore length is at least 0.2.

6. Earthing contact according to one of the preceding claims, wherein the pressing element (11) is connected rigidly to the holding section (12).

7. Earthing contact according to Claim 6, wherein the pressing element (11) is in the form of a stop shoulder on the holding section (12).

8. Earthing contact according to one of the preceding claims, furthermore having a sealing disc (19, 20) which is arranged between the pressing element (11) and the contact plate (5).

9. Earthing contact according to one of the preceding claims, wherein the fastening element (9) has a fixing section (14) for fixing of the earthing cable (2) to the second contact surface (7).

10. Earthing contact according to one of the preceding claims, wherein the fastening section (10) is in the form of a bolt section for driving into a borehole of the component (3).

11. Earthing contact according to Claim 10, wherein the bolt section has an in particular self-forming thread for screwing into the borehole.

## Revendications

1. Contact de mise à la terre (1) pour la mise en contact électrique d'un câble de mise à la terre (2) avec un composant (3) présentant une surface de composant (4) électriquement conductrice, avec une plaque de contact (5) électriquement conductrice et un élément de fixation (9), la plaque de contact (5) présentant une première surface de contact (6) pour un appui à plat de la plaque de contact (5) sur la surface de composant (4), une deuxième surface de contact (7) pour un appui d'un câble de mise à la terre (2) sur la plaque de contact (5) et un passage (13) pour l'élément de fixation (9), l'élément de fixation (9) présentant une section de fixation (10) pour une fixation de l'élément de fixation (9) dans le composant (3), un élément de pression (11) pour une pression de la plaque de contact (5) sur la surface de composant (4) et une section de retenue (12) pour un agencement dans le passage (13) de la plaque de contact (5) lorsque l'élément de pression (11) presse la plaque de contact (5) contre la surface de composant (4), le passage (13) étant réalisé sous forme d'alésage cylindrique circulaire avec un diamètre d'alésage et une longueur d'alésage, et la section de retenue (12) étant réalisée sous forme de section de tige cylindrique circulaire avec un diamètre de tige, **caractérisé en ce que** le rapport entre la différence entre le diamètre d'alésage et le diamètre de tige d'une part et la longueur d'alésage d'autre part est d'au moins 0,05, de telle sorte que la première surface de contact (6) peut être inclinée par rapport à la section de fixation (10) d'un angle d'inclinaison d'au moins 6° lorsque la section de retenue (12) est agencée dans le passage (13).

2. Contact de mise à la terre selon la revendication 1, dans lequel la section de retenue (12) est reliée de manière rigide à la section de fixation (10).

3. Contact de mise à la terre selon l'une quelconque des revendications précédentes, dans lequel la première surface de contact (6) est reliée de manière rigide au passage (13).

4. Contact de mise à la terre selon l'une quelconque des revendications précédentes, dans lequel le rapport entre la différence entre le diamètre d'alésage et le diamètre de tige d'une part et la longueur d'alésage d'autre part est d'au moins 0,1.

5. Contact de mise à la terre selon la revendication 4, dans lequel le rapport entre la différence entre le diamètre d'alésage et le diamètre de tige d'une part et la longueur d'alésage d'autre part est d'au moins 0,2.

6. Contact de mise à la terre selon l'une quelconque des revendications précédentes, dans lequel l'élément de pression (11) est relié de manière rigide à la section de retenue (12).

7. Contact de mise à la terre selon la revendication 6, dans lequel l'élément de pression (11) est réalisé sous forme d'épaulement de butée sur la section de retenue (12).

8. Contact de mise à la terre selon l'une quelconque des revendications précédentes, présentant en outre une rondelle d'étanchéité (19, 20) agencée entre l'élément de pression (11) et la plaque de contact (5).

9. Contact de mise à la terre selon l'une quelconque des revendications précédentes, dans lequel l'élément de fixation (9) présente une section d'immobilisation (14) pour immobiliser le câble de mise à la terre (2) sur la deuxième surface de contact (7).

10. Contact de mise à la terre selon l'une quelconque des revendications précédentes, dans lequel la section de fixation (10) est réalisée sous forme de section de boulon destinée à être enfoncée dans un trou de perçage du composant (3).

11. Contact de mise à la terre selon la revendication 10, dans lequel la section de boulon présente un filetage, notamment autoformant, pour un vissage dans le trou de perçage.
